# EUROPÄISCHE PATENTANMELDUNG

(11) **EP 4 593 042 A2**
(43) Veröffentlichungstag der Anmeldung: **30.07.2025**
(21) Anmeldenummer: 25152181.1
(22) Anmeldetag: 16.01.2025
(51) Int. Cl.: H01F 27/22, H01F 27/02, H01F 27/10, H01F 27/28, H01F 27/32

(54) **INDUKTIVE ANORDNUNG**

(30) Priorität: 29.01.2024 DE 102024102472
(71) Anmelder: STS Spezial-Transformatoren-Stockach GmbH & Co. KG, 78333 Stockach (DE)
(72) Erfinder: Benner, Dr. Daniel, 78462 Konstanz (DE); Kleineidam, Ulrich, 35580 Wetzlar (DE); Gulden, Christof, 78351 Bodmann-Ludwigshafen (DE); Laicher, Gebhard, 78333 Stockach (DE)
(74) Vertreter: Westphal, Mussgnug & Partner Patentanwälte mbB

(57) **Zusammenfassung**

Induktive Anordnung (1), mit mindestens einer ersten und einer zweiten Wicklung (2, 3) sowie einer Entwärmungseinrichtung, **dadurch gekennzeichnet,** dass
die Entwärmungseinrichtung ein erstes Wandteil (5) und ein zweites Wandteil (6) aufweist, wobei das erste Wandteil (5) zumindest teilweise orthogonal zu dem zweiten Wandteil (6) angeordnet ist, wobei die erste Wicklung (2) eine thermische Kopplung zu dem ersten Wandteil (5) aufweist und die zweite Wicklung (3) eine thermische Kopplung zu dem zweiten Wandteil (6) und/oder zu dem ersten Wandteil (5) aufweist.

## Beschreibung

Die Erfindung betrifft eine induktive Anordnung gemäß den Merkmalen des Patentanspruchs 1.

In induktiven Anordnungen, insbesondere bei Drosseln und Transformatoren, entsteht während des Betriebes Verlustleistung einerseits durch den Widerstand der Wicklung andererseits durch Verluste im Kernmaterial, wie Hystereseverluste, Wirbelstromverluste und Exzesssverluste. Um die induktive Anordnung innerhalb ihrer Betriebsgrenzen bzgl. Der maximalen Betriebstemperatur zu halten und damit ihre Lebensdauer nicht zu beeinträchtigen, muss diese Verlustleistung abgeführt werden. Gleichzeitig sollen induktive Bauelemente oder Anordnungen wie Drosseln und Transformatoren bei gleicher, zu übertragender oder größerer Leistung immer kompakter werden, was die zur Verfügung stehende Kühlfläche verringert und damit die Wärmeabfuhr erschwert.

In der deutschen Patentanmeldung DE 10 2017 126599 A1 wird eine Kühlvorrichtung offenbart, die mittels Luftstromgeneratoren und Führungseinrichtungen eine effiziente Kühlung bei geringem Bauraum ermöglicht. Die Induktivitäten sind nebeneinander angeordnet, wobei die Induktivitäten eine horizontale oder vertikale Ausrichtung aufweisen. Das Problem dieser Anordnung ist der große Platzbedarf in einer Raumrichtung durch die Aneinanderreihung der Induktivitäten.

Dieses Problem wird durch eine induktive Anordnung mit den Merkmalen des Patentanspruchs 1 gelöst.

Vorteilhafte Ausgestaltungen und Weiterbildungen der Erfindung sind in den abhängigen Ansprüchen angegeben.

Erfindungsgemäß ist demnach eine induktive Anordnung, mit mindestens einer ersten und einer zweiten Wicklung sowie einer Entwärmungseinrichtung, wobei die Entwärmungseinrichtung ein erstes Wandteil und ein zweites Wandteil aufweist, wobei das erste Wandteil zumindest teilweise orthogonal zu dem zweiten Wandteil angeordnet ist, wobei die erste Wicklung eine thermische Kopplung zu dem ersten Wandteil und die zweite Wicklung eine thermische Kopplung zu dem zweiten Wandteil und/oder zu dem ersten Wandteil aufweist.

Die Wandteile der induktiven Anordnung sind Bestandteile einer Kühlvorrichtung. Neben den Wandteilen weist die Kühlvorrichtung vorzugsweise Kühlkörper auf, welche an den Seitenflächen der Wandteile angeordnet sind Bevorzugterweise ist das erste Wandteil orthogonal auf dem zweiten Wandteil angeordnet. Besonders bevorzugt ist die Stirnseite des zweiten Wandteils mittig zu einer Seitenfläche des zweiten Wandteils angeordnet. Damit weist die Kühlvorrichtung einen T-förmigen Grundriss auf. Vorteilhaft an einem T-förmigen Grundriss ist, dass die Kühlvorrichtung symmetrisch aufgebaut ist. Dadurch wird eine gleichmäßige Wärmeverteilung durch die gesamte induktive Anordnung gewährleistet. Insbesondere können dadurch Hotspots vermieden werden.

Vorteilhafterweise weist die erste Wicklung eine thermische Kopplung zu dem ersten Wandteil und dem zweiten Wandteil und die zweite Wicklung eine thermische Kopplung zu dem ersten Wandteil und dem zweiten Wandteil auf. Die erste Wicklung kann auch nur eine thermische Kopplung zu dem ersten Wandteil und die zweite Wicklung eine thermische Kopplung zu dem ersten Wandteil oder dem zweiten Wandteil aufweisen. Die thermische Kopplung kann zum Beispiel dadurch erreicht werden, dass die Wandteile zumindest abschnittsweise flächig aneinander liegen. Die thermische Kopplung einer Wicklung an beiden Wandteilen ist insbesondere dann vorteilhaft, wenn die Kühlleistung eines Wandteils zu schwach ist. Dadurch kann ein Wandteil kleiner und kostengünstiger ausgebildet werden, da bewusst das andere Wandteil ebenfalls am Kühlprozess beteiligt ist.

Je mehr Wandteile in thermischer Kopplung mit einer Wicklung stehen, desto mehr Verlustleistung kann abgeführt werden. Je größer die Fläche der Wandteile, die in thermischer Kopplung mit der Wicklung stehen, desto mehr Verlustleistung kann abgeführt werden.

In einer vorteilhaften Ausgestaltung der Erfindung ist eine erste Wickelachse der ersten Wicklung parallel zu dem ersten Wandteil angeordnet und eine zweite Wickelachse der zweiten Wicklung parallel zu dem zweiten Wandteil oder parallel zu dem ersten Wandteil angeordnet. Die Wickelachsen müssen nicht parallel zu einem Wandteil verlaufen sondern können auch unterschiedliche Orientierungswinkel zueinander aufweisen. Dies ist insbesondere dann vorteilhaft, wenn mindestens ein Wandteil einen trapezförmigen oder parallelogrammförmigen Grundriss hat.

In einer bevorzugten Weiterbildung der Erfindung ist eine erste Wickelachse der ersten Wicklung orthogonal zu dem ersten Wandteil angeordnet und eine zweite Wickelachse der zweiten Wicklung orthogonal zu dem zweiten Wandteil angeordnet.

In einer weiteren vorteilhaften Ausgestaltung der Erfindung ist die erste Wickelachse der ersten Wicklung parallel zu dem ersten Wandteil und eine zweite Wickelachse der zweiten Wicklung orthogonal zu dem zweiten Wandteil oder vice versa angeordnet.

In einer besonders vorteilhaften Weiterbildung der Erfindung weist das induktive Bauteil eine dritte Wicklung auf, wobei die dritte Wicklung eine thermische Kopplung zu dem ersten Wandteil und/oder zweiten Wandteil aufweist. Durch die Anordnung einer dritten Wicklung sind alle drei Seitenflächen der Kühlvorrichtung mit einer Wicklung belegt, was die Ausnutzung des Bauraums erhöht. Zudem sind durch die zusätzliche Anordnung einer dritten Wicklung mehr Anwendungsmöglichkeiten möglich. Beispielsweise können alle drei Wicklungen in Reihe, alle parallel oder lediglich zwei Wicklungen in Reihe geschaltet sein. Die Wicklungen können Teil eines Transformators sein.

Der Transformator kann als einphasiger, zweiphasiger, dreiphasiger oder höherphasiger Transformator ausgebildet sein, indem die einzelnen Wicklungen entsprechend verschaltet werden.

Bei einer dreiphasigen Anordnung, insbesondere im Bereich zweistelliger Frequenzen, kann der Transformator in einer Sternschaltung, Dreieckschaltung oder anderen Verschaltungsart verschalten sein. Die Wicklung oder die Wicklungen können Bestandteil einer Drossel sein oder mehrere Drosseln als Einzelbauteile sein.

Vorteilhafterweise ist eine dritte Wickelachse der dritten Wicklung orthogonal oder parallel zu dem ersten Wandteil angeordnet.

In einer vorteilhaften Ausgestaltung der Erfindung ist ein drittes Wandteil orthogonal zu dem zweiten Wandteil und parallel zu dem ersten Wandteil angeordnet, wobei das dritte Wandteil an das erste und zweite Wandteil thermisch gekoppelt ist. Das dritte Wandteil ist vorzugsweise derart zu den anderen Wandteilen angeordnet, dass die Kühlvorrichtung einen H-förmigen Grundriss aufweist. Das dritte Wandteil kann auch derart angeordnet sein, dass die Kühlvorrichtung einen kreuzförmigen Grundriss aufweist.

In einer bevorzugten Weiterbildung der Erfindung ist eine vierte Wickelachse einer vierten Wicklung parallel oder orthogonal zu dem dritten Wandteil angeordnet. Durch die Anordnung eines dritten Wandteils steht eine weitere Seitenfläche zur Verfügung, an welcher eine oder mehrere Wicklungen anordenbar sind.

In einer besonders vorteilhaften Weiterbildung der Erfindung ist durch mindestens ein Wandteil, vorzugsweise durch alle Wandteile ein Kühlkanal geführt. Durch die Kühlvorrichtung kann lediglich ein einziger Kühlkanal ausgebildet sein, welcher sich durch alle Wandteile windet. Es kann ein einziger Kühlkanal in einem Wandteil oder mehrere Kühlkanäle in einem Wandteil ausgebildet sein. Es kann in jedem Wandteil ein gesonderter Kühlkanal ausgebildet sein. Dieser kann beispielsweise meanderförmig im Wandteil verlaufen. Dabei hat jeder Kühlkanal einen eigenen Anschluss, wobei ein Anschluss einen oder mehrere Eingänge und einen oder mehrere Ausgänge aufweist. Innerhalb eines Wandteils kann auch mehr als ein Kühlkanal verlaufen. Insbesondere wenn ein Kühlkanal durch alle Wandteile geführt wird, ist es vorteilhaft, wenn die Kühlvorrichtung aus einer monolithischen Einheit ausgebildet ist. Dadurch treten keine bzw. weniger Leckstellen auf.

Ein Wandteil kann auch aus zwei Hälften gebildet sein, die insbesondere zwei Finnenkühler darstellen. Somit können die Wicklungen auf die ebenen Seiten der Finnenkühler montiert sein. Die Finnen stehen sich somit gegenüber und bilden eine Art innenliegenden Kühlkanal. Dieser kann dann typischerweise mit Luft durchströmt werden.

Als Arbeitsmedium durch den Kühlkanal können zum Beispiel Luft, Wasser, Wassergemische, Flüssigkeiten mit hoher Wärmeleitfähigkeit, Kältemittel (R134a), Stickstoffe oder andere Gase eingesetzt werden. Bei Luft oder anderen Gasen bietet es sich an, die Luft oder die anderen Gase mittels eines Lüfters durch den Kühlkanal zirkulieren zu lassen. Bei Wasser oder anderen Flüssigkeiten bietet es sich an, dass eine Pumpe die Flüssigkeit durch den Kühlkanal zirkulieren lässt.

In einer besonders bevorzugten Ausgestaltung der Erfindung sind an einer Seitenfläche eines Wandteils mindestens zwei Wicklungen wärmeleitend angeordnet. Beispielsweise können drei, vier oder fünf Wicklungen an einer Seitenfläche des Wandteils ausgebildet sein. Die Wicklungen können je nach Anwendungsfall parallel oder seriell verschalten werden. Die Wicklungen können übereinander, nebeneinander und hintereinander zueinander angeordnet sein.

In einer vorteilhaften Ausgestaltung der Erfindung sind Kühlkörper mit der Wicklung und/oder Kern und/oder Wandteilen thermisch gekoppelt. Die Kühlkörper sind an einer Seitenfläche oder vorzugsweise an allen Seitenflächen der Kühlvorrichtung angeordnet. Die Kühlkörper sind dabei mit den Seitenflächen mechanisch verbunden. Wandteil und Kühlkörper können dabei aus einem Stück ausgebildet sein. Der Kühlkörper weist an seinen Seitenflächen vorzugsweise Lamellen auf, welche die Oberfläche des Kühlkörpers vergrößern und damit die Wärmeableitung erhöhen. Auf den Kühlkörper kann ein Isolationsmaterial, insbesondere Wärmeleitfolien, angebracht werden.

Vorteilhafterweise liegen das erste und/oder gegebenenfalls das dritte Wandteil zumindest teilweise berührend am zweiten Wandteil an. Dadurch ist die thermische Kopplung zwischen den Wandteilen größer bzw. überhaupt erst gegeben. Hotspots zwischen den Wandteilen sind damit besser ausgleichbar.

In einer besonders vorteilhaften Weiterbildung der Erfindung sind das erste, zweite und gegebenenfalls dritte Wandteil einstückig ausgebildet. Einstückig ausgebildete Elemente haben den Vorteil, dass die Stabilität und Steifigkeit höher ist. Dies ist insbesondere dann wichtig, wenn strukturelle Integrität und Leistungsfähigkeit der induktiven Anordnung zu gewährleisten ist. Zudem sind die Herstellung und die Montage vereinfacht. Es müssen weniger Montageschritte vollzogen werden und weniger Werkzeuge und Werkzeugwechsel sind erforderlich. Dadurch wird auch die Fehleranfälligkeit reduziert. Die Bauteile können auch miteinander verschraubt, verklebt, verstemmt, verclipst oder Ähnliches sein.

In einer besonders bevorzugten Weiterbildung der Erfindung ist das erste Wandteil und/oder gegebenenfalls dritte Wandteil gegenüber dem zweiten Wandteil verschiebbar angeordnet. Das erste und gegebenenfalls dritte Wandteil weisen hierfür vorzugsweise Langlochbohrungen auf. In Verbindung mit Schrauben, Bolzen oder Stifte können dadurch die Wandteile wie nötig ausgerichtet werden. Langlochbohrungen haben zudem den Vorteil, dass bei thermischer Belastung ein Spiel zwischen den Verbundelementen möglich ist, sodass Spannungen reduziert werden. Zudem können Schienen- oder Führungselemente in die Wandteile eingelassen sein. In einem Wandteil ist ein Schienenelement eingelassen in dem anderen in Verbindung zu bringenden Wandteil ist ein Führungselement angebracht. Weitere Möglichkeiten zur verschiebbaren Befestigung zweier Wandteile sind Gelenke oder Scharniere. Dadurch ist eine Relativbewegung zwischen den Wandteilen möglich. Je nach Art des Gelenks kann dies eine Dreh- oder Schiebebewegung sein. Eine weitere Befestigungsmöglichkeit sind Rollen oder Kugellager. Zudem können teleskopische Führungen verwendet werden. Teleskopische Führungen weisen dabei Abschnitte auf, die sich ausziehen und zusammenziehen lassen.

Vorteilhafterweise verläuft durch mindestens ein Wandteil, vorzugsweise durch alle Wandteile eine Heatpipe. Es kann auch durch jedes Wandteil eine oder mehrere Heatpipes verlaufen. Eine Heatpipe ist ein Wärmeübertragungselement, das zur effizienten Übertragung von Wärme von einem Ort zu einem anderen verwendet wird. Eine Heatpipe weist ein geschlossenes Rohr oder einen Hohlraum innerhalb einer Anordnung auf, in dem ein Arbeitsmedium, in der Regel ein Kältemittel, aber auch Wasser, enthalten ist. Das Arbeitsmedium verdampft an der Stelle hoher Temperatur und kondensiert an einer anderen Stelle niedriger Temperatur. Die Schwerkraft oder die Kapillarkräfte führen das Kondensat zurück zur heißen Stelle und der Kreislauf beginnt von neuem. Bei elektronischen Komponenten wird eine Heatpipe in Verbindung mit Kühlplatten als Wärmeleitrohr eingesetzt. Heatpipes zeichnen sich durch ihre extrem gute Wärmeabführung bei kurzen oder mittleren Wegstrecken aus. Insbesondere in Anwendungen, in denen nur ein geringer Bauraum vorhanden ist, sind Heatpipes vorteilhaft.

In einer vorteilhaften Ausgestaltung der Erfindung weist das erste Wandteil und/oder gegebenenfalls das dritte Wandteil eine hydraulische Verbindung mit dem zweiten Wandteil auf. Die Wandteile sind berührend zueinander angeordnet, womit eine hohe thermische Kopplung zwischen den Wandteilen besteht. Zudem weist eine hydraulische Verbindung ein Spiel auf. Die Wandteile können sich leicht gegeneinander verschieben, ohne dass die Stabilität dauerhaft beeinflusst ist. Zudem zeichnen sich hydraulische Verbindungen durch ihre kompakte Bauweise und Isolation von Vibrationen und Stößen aus.

Die induktive Anordnung kann eine oder mehrere Drosseln oder einen oder mehrere Transformatoren aufweisen. Der Transformator oder die Drossel weist vorzugsweise einen Kern auf, welcher eine höhere Permeabilität als Luft aufweist. Durch die höhere Permeabilität des Kerns kann sich die magnetische Wirkung der Drossel oder des Trafos drastisch erhöhen. Insbesondere werden für den Kern bei einer Drossel oder bei einem Transformator vorzugsweise Materialien aus Ferriten, Eisenpulver, Amorphen Legierungen, nanokristalline Legierungen, Siliziumstahl oder Permalloy verwendet. Die Wicklung ist vorzugsweise aus Kupfer oder Aluminium ausgebildet. Die Wicklung weist abhängig vom Design mehr oder weniger Windungen auf. Um die Windungen kann ein Isolationsmaterial angeordnet sein.

Im Folgenden werden Ausführungsbeispiele der Erfindung anhand von Figuren erläutert. Es zeigen:
- Fig. 1: Draufsicht auf die Kühlvorrichtung, welche ein erste und zweites Wandteil aufweist,
- Fig. 2: Kühlvorrichtung aus Fig. 1 mit angeordneten Kühlkörpern,
- Fig. 3A: Schematische Darstellung der Erfindung, mit einem ersten und zweiten Wandteil sowie drei Wicklungen, deren Wickelachse parallel zu einem Wandteil verlaufen,
- Fig. 3B: Schematische Darstellung, mit einem ersten und zweiten Wandteil und zwei Wicklungen,
- Fig. 3C: Schematische Darstellung, mit einem ersten und zweiten Wandteil und zwei Wicklungen,
- Fig. 4A: Schematische Darstellung der Erfindung mit drei Wandteilen und vier Wicklungen,
- Fig. 4B: Schematische Darstellung der Erfindung mit zwei Wandteilen, wobei an einer Seitenfläche eines Wandteils zwei Wicklungen angeordnet sind,
- Fig. 5: Schematische Darstellung der Erfindung mit zwei Wandteilen und drei Wicklungen,
- Fig. 6: Schematische Darstellung der Kühlvorrichtung mit zwei zueinander verschobenen Wandteilen, und
- Fig. 7: Schematische Darstellung der Kühlvorrichtung mit drei Wandteilen.

In den nachfolgenden Figuren bezeichnen gleiche Bezugszeichen gleiche Teile mit gleicher Bedeutung.

In Fig. 1 ist eine Kühlvorrichtung 11 abgebildet, welche ein erstes Wandteil 5 und ein zweites Wandteil 6 aufweist. Das erste Wandteil 5 und das zweite Wandteil 6 sind rechteckförmig ausgebildet. Das erste Wandteil 5 und/oder das zweite Wandteil 6 können allerdings auch trapez- oder parallelogrammförmig ausgebildet sein.

Das zweite Wandteil 6 ist orthogonal zu dem ersten Wandteil 5 angeordnet. Das erste und zweite Wandteil 5, 6 können allerdings auch einen Winkel zueinander aufweisen, welcher keinen rechten Winkel darstellt. Das zweite Wandteil 6 ist mittig zu einer Seitenfläche 9 des ersten Wandteils 5 angeordnet. Das zweite Wandteil 6 kann auch nicht mittig zu einer Seitenfläche 9 des ersten Wandteils 5 angeordnet sein.

Das erste Wandteil 5 und das zweite Wandteil 6 berühren einander. Vorzugsweise sind das erste und zweite Wandteil 5, 6 miteinander verschraubt. Das erste und zweite Wandteil 6 können auch miteinander verklebt, verstemmt, verclipst oder vernagelt sein. Das erste und zweite Wandteil 5, 6 können auch derart angeordnet sein, dass sie sich nicht direkt berühren. Das erste und zweite Wandteil 5, 6 sind dann über eine Hilfsvorrichtung miteinander verbunden. Das erste und zweite Wandteil 5, 6 kann auch mittels einer hydraulischen Verbindung miteinander verbunden sein.

Durch das erste und zweite Wandteil 5, 6 ist jeweils ein Kühlkanal 12 ausgebildet. Jeder Kühlkanal 12 weist einen Eingang 13 und Ausgang 14 auf. Der Kühlkanal 12 verläuft vorzugsweise mäanderförmig durch das erste und zweite Wandteil 5, 6. Der Kühlkanal 12 ist so ausgelegt, dass sich die Wärme über die gesamte Fläche der Kühlvorrichtung 11 verteilt. Die Form des Kühlkanals 12 und die Oberflächenbeschaffenheit sind durchflussoptimiert ausgebildet. Es kann ein einziger Kühlkanal 12 durch das erste und zweite Wandteil 5, 6 geführt sein. Dadurch ist nur ein Eingang 13 und ein Ausgang 14 für die Kühlvorrichtung 11 der induktiven Anordnung 1 nötig, wodurch sich der Bauteilaufwand und die Kosten reduzieren. Nachteilig ist, dass die Anforderungen an die Mechanik steigen. Insbesondere bei der Verbindung zwischen den Wandteilen 5, 6 darf es nicht zu Leckstellen kommen. Bei einem derart ausgebildeten Kühlkanal 12 sind das erste und zweite Wandteil 5, 6 vorzugsweise aus einer monolithischen Einheit ausgebildet.

In Fig. 2 ist die Kühlvorrichtung 11 aus Fig. 1 abgebildet, wobei an den Seitenflächen 9 der Wandteile 5, 6 der Kühlvorrichtung 11, Kühlkörper 10 angeordnet sind. Die Kühlkörper 10 weisen eine plane Hinterseite 16 und zwei plane Nebenseiten 15 auf. Die Vorderseite 17 des Kühlkörpers 10 weist zwei Halbkreise 18 auf. Die Halbkreise 18 eines Kühlkörpers 10 sind jeweils gleich groß ausgebildet. Der Kühlkörper bildet drei Pfeiler 19, 20 aus, wobei die Pfeiler 19, 20 in Richtung der Vorderseite 17 des Kühlkörpers 10 ragen. Die äußeren Pfeiler 19 sind Teil der Nebenseite 15 des Kühlkörpers 10, wobei die äußeren Pfeiler 19 größer sind als der mittlere Pfeiler 20.

Der äußere Pfeiler 19 eines an dem zweiten Wandteil 6 anliegenden Kühlkörpers 10, welcher näher zum ersten Wandteil 5 angeordnet ist, weist zum ersten Wandteil 5 einen Abstand auf. Dieser äußere Pfeiler 19 kann allerdings auch direkt an dem ersten Wandteil 5 anliegen und mit dem ersten Wandteil 5 eine thermische Kopplung aufweisen, wodurch die Wärmeabführung gesteigert werden kann.

Die Hinterseite 16 des Kühlkörpers 10 ist direkt mit einer Seitenfläche 9 eines Wandteils 5, 6 der Kühlvorrichtung 11 verbunden. In Fig. 2 sind an den Seitenflächen 9 des ersten und zweiten Wandteils 5, 6 ein Kühlkörper 10 angeordnet. Die an den Seitenflächen 9 des zweiten Wandteils 6 angeordneten Kühlkörper 10 sind achsensymmetrisch zueinander angeordnet. Durch das erste und zweite Wandteil 5, 6 der Kühlvorrichtung 11 ist jeweils ein Kühlkanal 12 geführt. Es kann auch nur ein zusammenhängender Kühlkanal 12 durch beide Wandteile 5, 6 verlaufen.

In die Halbkreise 18 des Kühlkörpers 10 ist im zusammengesetzten Zustand eine Wicklung 21 angeordnet. Die Wickelachse W ist parallel zur Seitenfläche 9 eines Wandteils 5, 6 angeordnet. Die Wicklung 21 weist N Leitungen auf, wobei N eine natürliche Zahl ist. Die Wicklung 21 kann auch eine zu N verschiedene Anzahl an Wicklungen 21 aufweisen. Durch den Halbkreis 18 wird bewerkstelligt, dass die Wicklung 21 mit einer möglichst großen Fläche so nah wie möglich an dem Kühlkörper 10 angeordnet ist, um so viel Wärme wie möglich abzuführen. Der Kühlkörper 10 und die Wandteile 5, 6 sind vorzugsweise aus einer monolithischen Einheit ausgebildet.

Die Wicklungen 21 sind vorzugsweise um Kerne aus Ferrit oder Eisenpulver gewickelt. Dadurch erhöht sich die Induktivität der Drossel oder des Transformators signifikant.

In Fig. 3A ist eine schematische Darstellung der induktiven Anordnung 1 abgebildet. Es ist ein erstes Wandteil 5 und ein zweites Wandteil 6 zusehen, wobei das erste Wandteil 5 orthogonal auf dem zweiten Wandteil 6 angeordnet ist. Das erste Wandteil 5 und das zweite Wandteil 6 bilden zusammen eine Kühlvorrichtung 11 aus.

An den Seitenflächen 9 des zweiten Wandteils 6 ist eine zweite Wicklung 3 und eine dritte Wicklung 4 angeordnet. Die erste Wicklung 2 ist an der Seitenfläche 9 des ersten Wandteils 5 angeordnet. Die erste Wickelachse W1 der ersten Wicklung 2 ist parallel zu der Seitenfläche 9 des ersten Wandteils 5 angeordnet. Die erste Wickelachse W1 der ersten Wicklung 2 kann auch parallel zu der Seitenfläche 9 des ersten Wandteils 5 angeordnet sein. Die erste Wicklung 2 kann mit dem ersten Wandteil 5 und/oder zweiten Wandteil 6 thermisch gekoppelt sein.

Die zweite Wicklung 3 und dritte Wicklung 4 ist an je einer Seitenfläche 9 des zweiten Wandteils 6 angeordnet. Die Wickelachsen W2, W3 der zweiten Wicklung 3 und dritten Wicklung 4 verlaufen parallel zur Seitenfläche 9 des zweiten Wandteils 6. Es kann auch die Wickelachse W2, W3 der zweiten oder dritten Wicklung 3, 4 senkrecht zur Seitenfläche 9 des zweiten Wandteils 10 verlaufen. Die zweite Wicklung 3 und die dritte Wicklung 4 sind vorzugsweise mit dem zweiten und/oder ersten Wandteil 5, 6 thermisch gekoppelt.

An beiden Seitenflächen 9 des zweiten Wandteils 6 sind eine zweite und dritte Wicklung 3, 4 angeordnet. Die zweite und dritte Wicklung 3, 4 weisen eine zweite und dritte Wickelachse W2, W3 auf. Die zweite und dritte Wickelachse W2, W3 ist jeweils parallel zur Seitenfläche 9 des zweiten Wandteils 6 angeordnet.

In Fig. 3B ist eine schematische Darstellung der induktiven Anordnung 1 gezeigt. Die induktive Anordnung 1 weist dieselbe Kühlvorrichtung 11 wie in Fig. 3A auf.

Es sind zwei Wicklungen 2, 3 mit der Kühlvorrichtung 11 thermisch gekoppelt. Am ersten Wandteil 5 verläuft die erste Wickelachse W1 der ersten Wicklung 2 parallel zur Seitenfläche 9 des ersten Wandteils 5. Die zweite Wickelachse W2 der zweiten Wicklung 3 verläuft parallel zu einer Seitenfläche 9 des zweiten Wandteils 6. Die Wickelachse W1, W2 der ersten Wicklung 2 und/oder zweiten Wicklung 3 können/kann auch senkrecht zu dem ersten Wandteil 5 oder dem zweiten Wandteil 6 verlaufen.

In Fig. 3C ist eine schematische Darstellung der induktiven Anordnung 1 gezeigt 1. Die induktive Anordnung 1 weist dieselbe Kühlvorrichtung 11 wie in Fig. 3A auf.

Es sind zwei Wicklungen 21 mit der Kühlvorrichtung 11 thermisch gekoppelt. Die zweite Wicklung 3 und die dritte Wicklung 4 sind an den Seitenflächen 9 des zweiten Wandteils 6 angeordnet. An der Seitenfläche 9 des ersten Wandteils 5 ist keine Wicklung 21 angeordnet. Die Wickelachsen W2, W3 der zweiten Wicklung 3 und der dritten Wicklung 4 verlaufen parallel zur Seitenfläche 9 des zweiten Wandteils 6. Die Wickelachsen W2, W3 der zweiten Wicklung 3 und der dritten Wicklung 4 können auch senkrecht zur Seitenfläche 9 des zweiten Wandteils 6 ausgerichtet sein.

In Fig. 4A ist eine schematische Darstellung der induktiven Anordnung 1 gezeigt. Die Kühlvorrichtung 11 weist ein erstes, zweites und drittes Wandteil 5, 6, 7 auf, wobei das erste Wandteil 5 und das dritte Wandteil 7 orthogonal zu dem zweiten Wandteil 6 ausgerichtet sind. Vorzugsweise berühren das erste Wandteil 5 und das dritte Wandteil 7 das zweite Wandteil 6. Das erste Wandteil 5 weist eine Seitenfläche 9, das zweite Wandteil 6 zwei Seitenflächen 9 und das dritte Wandteil 7 eine Seitenfläche 9 auf, an welchen jeweils eine Wicklung 2, 3, 4, 8 angeordnet ist.

An der Seitenfläche 9 des dritten Wandteils 7 ist eine vierte Wicklung 8 angeordnet. Die erste Wicklung 2 kann mit dem ersten und zweiten Wandteil 5, 6 thermisch gekoppelt sein. An den Seitenflächen 9 des zweiten Wandteils 6 sind die zweite 3 und dritte Wicklung 4 angeordnet. Die Wickelachsen W1-W4 der Wicklungen 21 verlaufen alle parallel zu dem Wandteil 5-7 zu welchem sie angeordnet sind. Die Wickelachsen W1-W4 der Wicklungen 21 können auch senkrecht zu dem Wandteil 5-7, zu welchem sie angeordnet sind, verlaufen. Die erste bis vierte Wicklung 2, 3, 4, 8 kann mit jedem Wandteil 5-7 in einer thermischen Kopplung stehen. Es muss nicht an allen Seitenflächen 9 eine Wicklung 21 angeordnet sein.

In Fig. 4B ist eine schematische Darstellung der induktiven Anordnung 1 gezeigt, wobei dieselbe Kühlvorrichtung 11 wie in Fig. 3A abgebildet ist.

An der Seitenfläche 9 des ersten Wandteils 5 ist eine erste Wicklung 2 angeordnet, wobei die Wickelachse W1 der ersten Wicklung 2 parallel zur Seitenfläche 9 des ersten Wandteils 5 verläuft.

An einer der Seitenfläche 9 des zweiten Wandteils 6 sind zwei zweite Wicklungen 3 angeordnet. Die Wickelachsen W2 der beiden zweiten Wicklungen 3 verlaufen parallel zu der Seitenfläche 9 des zweiten Wandteils 6. Es können allerdings auch mehr als zwei zweite Wicklungen 3 an einer Seitenfläche 9 eines Wandteils 5, 6 angeordnet sein. Insbesondere können drei, vier oder fünf Wicklungen 21 an einer einzigen Seitenfläche 9 angeordnet sein. Die Wickelachsen W2 der zweiten Wicklungen 3 können sich dabei in Bezug auf die Seitenfläche 9 des zweiten Wandteils 6 unterscheiden oder gleichen. Es kann auch an verschiedenen Seitenflächen 9 eine unterschiedliche Anzahl von zweiten Wicklungen 3 angeordnet sein. Es kann an jeder anderen Seitenfläche 9 ebenfalls mehr als eine Wicklung 21 angeordnet sein.

In Fig. 5 ist eine schematische Darstellung der induktiven Anordnung 1 gezeigt. Die induktive Anordnung 1 weist dieselbe Kühlvorrichtung 11 wie in Fig. 3A auf.

An dem ersten Wandteil 5 ist eine erste Wicklung 2 und an dem zweiten Wandteil 6 sind eine zweite Wicklung 3 und eine dritte Wicklung 4 angeordnet. Die Wickelachsen W1-W3 der ersten bis dritten Wicklungen 2-4 stehen senkrecht auf der Seitenfläche 9 des dem jeweils zugeordneten Wandteil 5, 6.

Fig. 6 zeigt eine schematische Darstellung der Kühlvorrichtung 11 der induktiven Anordnung 1. Das erste Wandteil 5 steht orthogonal zu dem zweiten Wandteil 6. Das erste Wandteil 5 und das zweite Wandteil 6 berühren sich vorzugsweise und sind thermisch miteinander gekoppelt. Die Stirnseite 22 des zweiten Wandteils 6 ist versetzt auf einer Seitenfläche 9 des ersten Wandteils 5 angeordnet. Das zweite Wandteil 6 ist auf der Seitenfläche 9 des ersten Wandteils 5 an unterschiedlichen Positionen anordenbar. Das zweite Wandteil 6 ist sowohl in der Höhe als auch entlang der Längsachse des ersten Wandteils 5 verschiebbar.

Die Verschiebung kann mithilfe einer Langlochbohrung oder vielen Einzelbohrungen realisiert werden. Die Langlochbohrung oder die Einzelbohrung ist dabei in dem ersten oder zweiten Wandteil 5, 6 ausgebildet. Mithilfe einer Schraube oder Ähnlichem werden die einzelnen Wandteile 5, 6 miteinander fixiert. Vorzugsweise weist in einer solchen Anordnung jedes Wandteil 5, 6 seinen eigenen Kühlkanal 12 auf. Es kann allerdings auch nur ein Kühlkanal 12 durch die gesamte Kühlvorrichtung 11 geführt werden. Neben einer Schraubverbindung können auch Schienen- und Führungselemente, Gleitlager, Gelenke oder Scharniere, teleskopische Führungen oder pneumatische oder hydraulische Zylinder das erste und zweite Wandteil 5, 6 verschiebbar zueinander fixieren.

Es können auch mehr als zwei Wandteile 5, 6, insbesondere drei Wandteile 5, 6, 7 miteinander verschiebbar verbunden sein.

In Fig. 7 ist eine schematische Darstellung der Kühlvorrichtung 11 gezeigt. Die Kühlvorrichtung 11 weist ein erstes Wandteil 5, ein zweites Wandteil 6 und ein drittes Wandteil 7 auf. Das zweite Wandteil 6 und das dritte Wandteil 7 sind orthogonal zu dem ersten Wandteil 5 ausgerichtet. Das erste Wandteil 5 und das zweite Wandteil 6 verlaufen parallel zueinander. Das zweite Wandteil 6 und das dritte Wandteil 7 sind mit derselben Seitenfläche 9 des ersten Wandteils 5 verbunden. Das zweite Wandteil 6 und das dritte Wandteil 7 können mit der Seitenfläche 9 des ersten Wandteils 5 verschiebbar verbunden sein. Das zweite Wandteil 6 und das dritte Wandteil 7 können auch an unterschiedlichen Seitenflächen 9 des ersten Wandteils 5 angeordnet sein.

### Bezugszeichenliste

- 1: Induktive Anordnung
- 2: Erste Wicklung
- 3: Zweite Wicklung
- 4: Dritte Wicklung
- 5: Erstes Wandteil
- 6: Zweites Wandteil
- 7: Drittes Wandteil
- 8: Vierte Wicklung
- 9: Seitenfläche
- 10: Kühlkörper
- 11: Kühlvorrichtung
- 12: Kühlkanal
- 13: Eingang
- 14: Ausgang
- 15: Nebenseite
- 16: Hinterseite
- 17: Vorderseite
- 18: Halbkreis
- 19: Äußerer Pfeiler
- 20: Mittlerer Pfeiler
- 21: Wicklung
- 22: Stirnseite

- W1: Erste Wickelachse
- W2: Zweite Wickelachse
- W3: Dritte Wickelachse
- W4: Vierte Wickelachse
- W: Wickelachse

## Patentansprüche

1. Induktive Anordnung (1), mit mindestens einer ersten und einer zweiten Wicklung (2, 3) sowie einer Entwärmungseinrichtung,
**dadurch gekennzeichnet, dass**
die Entwärmungseinrichtung ein erstes Wandteil (5) und ein zweites Wandteil (6) aufweist, wobei das erste Wandteil (5) zumindest teilweise orthogonal zu dem zweiten Wandteil (6) angeordnet ist, wobei die erste Wicklung (2) eine thermische Kopplung zu dem ersten Wandteil (5) aufweist und die zweite Wicklung (3) eine thermische Kopplung zu dem zweiten Wandteil (6) und/oder zu dem ersten Wandteil (5) aufweist.

2. Induktive Anordnung (1) nach Anspruch 1,
**dadurch gekennzeichnet, dass** die erste Wicklung (2) eine thermische Kopplung zu dem ersten Wandteil (5) und dem zweiten Wandteil (6) aufweist und die zweite Wicklung (3) eine thermische Kopplung zu dem ersten Wandteil (5) und/oder dem zweiten Wandteil (6) aufweist.

3. Induktive Anordnung (1) nach Anspruch 1 oder 2,
**dadurch gekennzeichnet, dass** eine erste Wickelachse (W1) der ersten Wicklung (2) parallel zu dem ersten Wandteil (5) angeordnet ist und eine zweite Wickelachse (W2) der zweiten Wicklung (3) parallel zu dem zweiten Wandteil (6) oder parallel zu dem ersten Wandteil (5) angeordnet ist.

4. Induktive Anordnung (1) nach Anspruch 1 oder 2,
**dadurch gekennzeichnet, dass** eine erste Wickelachse (W1) der ersten Wicklung (2) orthogonal zu dem ersten Wandteil (5) angeordnet ist und eine zweite Wickelachse (W2) der zweiten Wicklung (3) orthogonal zu dem zweiten Wandteil (6) oder orthogonal zu dem ersten Wandteil (5) angeordnet ist.

5. Induktive Anordnung (1) nach einem der vorherigen Ansprüche,
**dadurch gekennzeichnet, dass**
das induktive Bauteil (1) eine dritte Wicklung (4) aufweist, wobei die dritte Wicklung (4) eine thermische Kopplung zu dem ersten Wandteil (5) und/oder zweiten Wandteil (6) aufweist.

6. Induktive Anordnung (1) nach einem der vorherigen Ansprüche,
**dadurch gekennzeichnet, dass**
eine dritte Wickelachse (W3) der dritten Wicklung (4) orthogonal oder parallel zu dem ersten Wandteil (5) angeordnet ist.

7. Induktive Anordnung (1) nach einem der vorherigen Ansprüche,
**dadurch gekennzeichnet, dass**
ein drittes Wandteil (7) orthogonal zu dem zweiten Wandteil (6) und parallel zu dem ersten Wandteil (5) angeordnet ist, wobei das dritte Wandteil (7) an das erste und zweite Wandteil (5, 6) thermisch gekoppelt ist.

8. Induktive Anordnung (1) nach einem der vorherigen Ansprüche,
**dadurch gekennzeichnet, dass** eine vierte Wickelachse (W4) einer vierten Wicklung (8) parallel oder orthogonal zu dem dritten Wandteil (7) angeordnet ist.

9. Induktive Anordnung (1) nach einem der vorherigen Ansprüche,
**dadurch gekennzeichnet, dass** durch mindestens ein Wandteil (5, 6, 7), vorzugsweise durch alle Wandteile (5, 6, 7) ein Kühlkanal (12) geführt ist.

10. Induktive Anordnung (1) nach einem der vorherigen Ansprüche,
**dadurch gekennzeichnet, dass** an einer Seitenfläche (9) eines Wandteils (5, 6, 7) mindestens zwei Wicklungen (2, 3, 4) wärmeleitend angeordnet sind.

11. Induktive Anordnung (1) nach einem der vorherigen Ansprüche,
**dadurch gekennzeichnet, dass**
der Kühlkörper (10) mit der Wicklung und/oder Kern und/oder Wandteil (5, 6, 7) thermisch gekoppelt ist.

12. Induktive Anordnung (1) nach einem der vorherigen Ansprüche,
**dadurch gekennzeichnet, dass**
das erste Wandteil (5) und/oder gegebenenfalls dritte Wandteil (7) und zweite Wandteil (6) zumindest teilweise berührend aneinander liegen.

13. Induktive Anordnung (1) nach einem der vorherigen Ansprüche,
**dadurch gekennzeichnet, dass**
das erste, zweite und gegebenenfalls dritte Wandteil (5, 6, 7) einstückig ausgebildet sind.

14. Induktive Anordnung (1) nach einem der vorherigen Ansprüche,
**dadurch gekennzeichnet, dass**
das erste Wandteil (5) und/oder gegebenenfalls dritte Wandteil (7) gegenüber dem zweiten Wandteil (6) verschiebbar ist.

15. Induktive Anordnung (1) nach einem der vorherigen Ansprüche,
**dadurch gekennzeichnet, dass** durch mindestens ein Wandteil (5, 6, 7), vorzugsweise durch alle Wandteile (5, 6, 7) eine Heatpipe verläuft.

16. Induktive Anordnung (1) nach einem der vorherigen Ansprüche,
**dadurch gekennzeichnet, dass**
das erste Wandteil (5) und/oder gegebenenfalls das dritte Wandteil (7) eine hydraulische Verbindung mit dem zweiten Wandteil (6) aufweist.
